# EUROPÄISCHE PATENTSCHRIFT

(11) **EP 0 148 989 B1**
(45) Veröffentlichungstag und Bekanntmachung des Hinweises auf die Patenterteilung: **10.12.1986**
(21) Anmeldenummer: 84109389.1
(22) Anmeldetag: 08.08.1984
(51) Int. Cl.: B25G 1/08, A45C 11/36, B43K 31/00

(54) **Halterung für ein Werkzeug oder dergl.**
Rest for a tool or the like
Support pour un outil ou analogue

(30) Priorität: 26.08.1983 DE 3330748
(43) Veröffentlichungstag der Anmeldung: 24.07.1985
(73) Patentinhaber: Berendsohn AG, D-2000 Hamburg 56 (DE)
(72) Erfinder: Häfner, Rainer, D-6050 Offenbach (DE)
(74) Vertreter: DIEHL GLAESER HILTL & PARTNER

## Beschreibung

Die Erfindung bezieht sich auf eine zusammenklappbare Halterung für einen zwischen einer Gebrauchslage und einer Aufbewahrungslage bewegbaren Gegenstand, insbesondere ein Werkzeug oder ein Schreibgerät. Im Zusammenhang mit Schreibgeräten, Schraubenziehern, Werkzeugen und sonstigen Gegenständen kommt es häufig vor, dass ein solches Gerät in einer Lage aufbewahrt werden soll und in einer anderen Lage benutzt werden soll. Bei einem Kugelschreiber beispielsweise ist es erwünscht, dass in der Aufbewahrungslage die Spitze der Kugelschreibermine nicht nach aussen aus dem Gehäuse des Kugelschreibers hervorsteht, da sonst beim Tragen des Kugelschreibers Verunreinigungen der Kleidung möglich wären. In der Benutzungslage hingegen soll der Kugelschreiber aus dem Gehäuse hervorstehen, damit der Schreibvorgang Überhaupt erst möglich ist.

Es ist eine Halterung für ein Handwerkzeug bzw. eine Schere bekannt (GB-A-2 112 315). Die Schere ist mit zwei Doppelhebeln ausgebildet, die an ihren Hebelpunkten über einen Zapfen gelenkig miteinander verbunden sind. Die den Schneiden gegenüberliegenden Hebelarme sind jeweils mit einem seitlich vorstehenden Vorsprung ausgebildet, der in einem Längsschlitz je eines einarmigen Hebelsverschiebbar ist. Die einarmigen Hebel sind an einem Gehäuse ortsfest angelenkt. In der Aufbewahrungslage befinden sind die Vorsprünge an den den Anlenkpunkten gegenüberliegenden Enden der Längsschlitze, so dass die Schneiden sich innerhalb des Gehäuses befinden. In der Gebrauchslage befinden sich die Vorsprünge in der Nähe der Anlenkpunkte der einarmigen Hebel, so dass diese zusammen mit den Schneiden eine funktionsfähige Schere bilden.

Die Erfindung befasst sich nun mit dem Problem, eine Halterung für einen Gegenstand zu schäffen, der zwischen zwei unterschiedlichen Lagen verschoben werden soll.

Erreicht wird dies durch eine Halterung der eingangs genannten Art, welche gekennzeichnet ist durch die Merkmale der Ansprüche.

Im Prinzip ist die vorliegende Erfindung gekennzeichnet durch längliche Teile, die ein Viereck bilden, und die über Scharniere miteinander verbunden sind. In der einen Lage sind die einzelnen Teile zueinander gestreckt angeordnet, in der anderen Lage umgreifen zwei der Schwenkteile die verbleibenden Schwenkteile.

Eine zweckmässige Ausführungsform der Erfindung ist durch die Verwendung von sog. Filmscharnieren gegeben, wobei die einzelnen Schwankteile entweder zum Teil oder insgesamt aus Kunststoff bestehen. Bei einer praktischen Anwendung sind die grösseren Schwenkteile schalenförmig ausgebildet und können die kleineren Schwenkteile in der eingefahrenen Lage umgeben, so dass ein Kugelschreiber zwischen den beiden grösseren Schwenkteilen so aufbewahrt werden könnte, dass er nicht nach aussen vorsteht. Nach einem Schwenkvorgang werden die einzelnen Schwenkteile in die Strecklage gebracht, und in dieser Lage steht der Kugelschreiber zum Verbindungsende der kleineren Schwenkteile vor, so dass das Gerät zum Schreiben eingesetzt werden kann.

Nachfolgend einige Beispiele für die Aufnahme eines Werkzeuges:
Thermometer, Fieberthermometer, Taschenuhr, Alarmuhr, Lupe, Spiegel, Kamm, Bürste, Kosmetikartikel, Feuerzeug, Kapselheber, Taschenmesser, Schraubenzieher, Schlüsseletui. Je nach Aufnahme des jeweiligen Werkzeuges kann die Spitze stumpf oder keilförmig ausgebildet sein. Die Schenkelteile können sich je nach Funktion formal ändern. So wären die Schenkel bei einer Uhr z.B. breiter und kürzer. Die Uhr kann dann die Funktion eines inneren Schenkels übernehmen. Statt eines Filmscharniers wird dann ein Achsenscharnier integriert. Ähnliche Änderungen ergeben sich bei einer Lupe und bei einem Spiegel.

Die Erfindung wird nachstehend an Hand der Zeichnung beispielsweise erläutert.

Die Zeichnung zeigt eine schaubildliche Ansicht einer Halterung gemäss der Erfindung, wobei der zu halternde Gegenstand eine Kugelschreibermine sein soll.

In der Figur ist die Halterung in einer Zwischenlage wiedergegeben.

Ein erster schalenförmiger Teil 10 ist über ein Schwenkzapfenscharnier 12 mit einem im wesentlichen identischen Schwenkteil 11 verbunden. Die Schwenkteile 10 und 11 sind in der dargestellten Ausführungsform flache quaderähnliche Teile, die zwischen sich einen Hohlraum zur Aufnahme von Schwenkteilen 13 und 14 bilden. Der Schwenkteil 13 ist über ein Zapfenscharnier 16 mit dem ersten Schwenkteil 10 verbunden, während der Schwenkteil 14 über ein Zapfenscharnier 17 mit dem zweiten Schwenkteil 11 verbunden ist. Die beiden Schwenkteile 13 und 14 sind über ein Filmscharnier 15 miteinander verbunden, welches eine Schwenkbewegung zwischen den Teilen 13 und 14 von nahezu 360° ermöglicht. Die Schwenkteile 13 und 14 sind kleiner als die Schwenkteite 10 und 11, sie haben eine flachstabförmige Ausgestaltung und passen in den Hohlraum der Schwenkteile 10 und 11.

Am Schwenkteil 13 ist eine Kugelschreibermine 18 so befestigt, dass sie durch eine Öffnung im Bereich des Filmscharniers nach aussen vorstehen kann. Verschwenkt man die einzelnen Schwenkteile in die gestreckte Lage (Richtung des Pfeiles 20), so kommen die beiden Schwenkteile 10 und 11 und die Schwenkteile 13 und 14 zur Anlage, wobei sich die Kugelschreibermine 18 im wesentlichen in einem Hohlraum zwischen den Schwenkteilen 13 und 14 befindet. Bewegt man die Schwenkteile in der entgegengesetzten Richtung (Pfeil 19), so werden die Schwenkteile 13 und 14 in den Innenraum zwischen den Schwenkteilen 10 und 11 hineingeschwenkt und schliesslich werden die beiden Schwenkteile 10 und 11 aufeinander geklappt, so dass ein Gebilde entsteht, welches im wesentlichen durch die Aussenflächen der Schwenkteile 10 und 11 nach aussen abgeschlossen ist und im Inneren nicht nur die Kugelschreibermine 18, sondern auch die Schwenkteile 13 und 14 umschliesst.

Für die Erhöhung der Festigkeit der Schwenkteile in der gestreckten Lage können an den Schwenkteilen 13 und 14 in der Nähe der Scharniere 16 und 17 Ausnehmungen 21 vorgesehen sein, welche entsprechend an den Schwenkteilen 10 und 11 angeordnete, zapfenartige Vorsprünge umschliessen können. Auf diese Art und die Kugelschreibermine ausgeübte Kraft 18 nicht auf die Scharniere 16 und 17 übergeleitet, sondern von den Vorsprüngen 22 und den Ausnehmungen aufgenommen.

## Patentansprüche

1. Zusammenklappbare Halterung für einen zwischen einer Gebrauchslage und einer Aufbewahrungslage bewegbaren Gegenstand, insbesondere ein Werkzeug oder ein Schreibgerät, gekennzeichnet durch vier längliche stab- oder schalenförmige Schwenkteile (10, 11, 13, 14), die an ihren Enden gegenseitig ein Viereck bildend und miteinander über Scharniere (12, 16, 17, 15) verbunden sind, wobei für den Gegenstand (18) an einem solchen Scharnier (15) eine Aufnahme (21) angeordnet ist, welches eine Relativverschwenkung der Schwenkteile (13,14) von nahezu 360° ermöglicht, und dass die dem 360° -Scharnier gegenüberliegenden Schwenkteile (10, 11) grösser als die verbleibenden Schwenkteile (13,14) ausgebildet sind und diese in der einen Lage umschliessend ausgebildet sind.

2. Halterung nach Anspruch 1, dadurch gekennzeichnet, dass das 360° -Scharnier (15) ausgebildet ist.

3. Halterung nach einem der Ansprüche 1 oder 2, dadurch gekennzeichnet, dass paarweise Schwenkteile (10, 11, 13, 14) einander identisch oder im wesentlichen identisch ausgebildet sind.

4. Halterung nach einem der Ansprüche 1 bis 3, dadurch gekennzeichnet, dass die grösseren Schwenkteile (10, 11 ) über eine Zapfenscharniereinrichtung (12) für nahezu 180° miteinander verbunden sind.

5. Halterung nach einem der Ansprüche 1 bis 4, dadurch gekennzeichnet, dass die grossen und kleinen Schwenkteile (10, 11 und 13, 14) über Zapfenscharniereinrichtungen (16,17) für nahezu 180° verbunden sind.

6. Halterung nach einem der Ansprüche 1 bis 5, dadurch gekennzeichnet, dass mindestens in dem einen der kleinen Schwenkverbindungsteile (13) ein Hohlraum zur Aufnahme eines Werkzeuges oder einer Kugelschreibermine (18) vorgesehen ist.

7. Halterung nach einem der Ansprüche 1 bis 6, dadurch gekennzeichnet, dass die Schwenkteile (10, 11, 13, 14) Flachquaderform haben.

8. Halterung nach einem der Ansprüche 1 bis 6, dadurch gekennzeichnet, dass die Schwenkverbindungsteile (10, 11, 13, 14) Halbzylinderform aufweisen.

9. Halterung nach einem der Ansprüche 1 bis 8, dadurch gekennzeichnet, dass die Schwenkverbindungsteile aus Kunststoff bestehen.

10. Halterung nach einem der Ansprüche 1 bis 9, in Kombination mit einem Gegenstand als Thermometer, Fieberthermometer, Taschenuhr, Alarmuhr, Lupe, Spiegel, Kamm, Bürste, Kosmetikartikel, Feuerzeug, Kapselheber, Taschenmesser, Schraubenzieher, Schlüsseletui.

## Claims

1. Collapsible rest for an object, which may be moved between a working position and a storage position, more particularly a tool or a writing utensil, characterised by four elongate bar or shell- shaped swing parts (10,11,13,14) which, at their ends, mutually forming a square, are connected with each other by way of hinges (12,16,17,15), a receiver (21) for the object (18) being arranged on one such hinge (15) which renders possible relative swivelling of the swing parts (13, 14) by almost 360°, and in that the swing parts (10, 11 ) lying opposite the 360°-hinge are developed so that they are larger than the remaining swing parts (13, 14) and are developed to surround the latter in the one position.

2. Rest according to claim 1, characterised in that the 360°-hinge is developed as a film hinge (15).

3. Rest according to one of the claims 1 or 2, characterised in that in pairs swing parts (10, 11, 13, 14) are developed so that they are identical with each other or are substantially identical.

4. Rest according to one of the claims 1 to 3, characterised in that the larger swing parts (10, 11) are connected with each other by way of a peg-hinge arrangement (12) for almost 180°.

5. Rest according to one of the claims 1 to 4, characterised in that the large and small swing parts (10, 11 and 13,14) are connected by way of peg-hinge arrangements (16,17) for almost 180°.

6. Rest according to one of the claims 1 to 5, characterised in that at least in one of the small swing connecting parts (13) a hollow space is provided for receiving a tool or a ball pen cartridge (18).

7. Rest according to one of the claims 1 to 6, characterised in that the swing parts (10, 11, 13, 14) have a flat parallelepiped block form.

8. Rest according to one of the claims 1 to 6, characterised in that the swing connecting parts (10, 11, 13, 14) have a semicylindrical form.

9. Rest according to one of the claims 1 to 8, characterised in that the swing connecting parts are made of synthetic material.

10. Rest according to one of the claims 1 to 9, combined with an object as a thermometer, clinical thermometer, pocket watch, alarm clock, magnifying-glass, mirror, comb, brush, cosmetic article, lighter, bottle cap-lifter, pocket-knife, screwdriver, key-case.

## Revendications

1. Monture pliante pour un objet qu'on peutdé- placer entre une position de travail et une position de repos, notamment un outil ou un moyen d'écriture, caractérisée en ce qu'elle comporte quatre parties pivotantes (10, 11, 13, 14) en forme de barre ou de coquille, reliées à leurs extrémités par des charnières (12, 16, 17, 15) pour former un quadrilatère, un moyen (21 ) pour recevoir ledit objet étant associé à une desdites charnières (15), ce moyen de réception permettant une rotation relative des parties pivotantes (13, 14) de presque 360°, et en ce que les parties pivotantes (10, 11) opposées à cette charnière à rotation de 360° sont plus grandes que les autres parties pivotantes (13, 14) et enveloppent celles-ci dans une de leurs positions.

2. Monture selon la revendication 1, caractérisée en ce que la charnière à rotation de 360° est constituée d'une charnière à membrane.

3. Monture selon l'une des revendications 1 ou 2, caractérisée en ce que les parties pivotantes (10, 11,13,14) sont identiques, ou pratiquement identiques, deux à deux.

4. Monture selon l'une des revendications 1 à 3, caractérisée en ce que les parties pivotantes les plus grandes (10,11) sont reliées entre elles par un dispositif de charnière à pivot (12) permettant une rotation d'environ 180°.

5. Monture selon l'une des revendications 1 à 4, caractérisée en ce que les grandes parties pivotantes et les petites parties pivotantes (10, 11 et 13, 14) sont reliées entre elles par des dispositifs de charnière à pivot (16,17) permettant une rotation d'environ 180°.

6. Monture selon l'une des revendications 1 à 5, caractérisée en ce qu'il est prévu, dans au moins une des petites parties pivotantes (13), une cavité destinée à recevoir un outil ou une cartouche de crayon à bille (18).

7. Monture selon l'une des revendications 1 à 6, caractérisée en ce que les parties pivotantes (10, 11, 13, 14) sont en forme de quadrilatère plan.

8. Monture selon l'une des revendications 1 à 6, caractérisée en ce que les parties pivotantes (10, 11,13,14) sont en forme de demi-cylindres.

9. Monture selon l'une des revendications 1 à 8, caractérisée en ce que les parties pivotantes sont en matière plastique.

10. Monture selon l'une des revendications 1 à 9, en combinaison avec un objet comme un thermomètre, un thermomètre médical, une montre, un réveil, une loupe, un miroir, un peigne, une brosse, un article cosmétique, un briquet, un pilulier, un mètre de poche, un tournevis, un étui à clefs.
